# EUROPÄISCHE PATENTANMELDUNG

(11) **EP 2 801 450 A1**
(43) Veröffentlichungstag der Anmeldung: **12.11.2014**
(21) Anmeldenummer: 13166624.0
(22) Anmeldetag: 06.05.2013
(51) Int. Cl.: B25H 1/00, B25F 5/02

(54) **Vorrichtung zur Fernbetätigung eines Handwerkzeugs**

(71) Anmelder: HILTI Aktiengesellschaft, 9494 Schaan (LI)
(72) Erfinder: Grazioli, Mario, 7000 Chur (CH); Franz, Karl, 6800 Feldkirch (AT); Stamm, Jörg, 9470 Buchs (CH); Infanger, Erich, 7214 Grüsch (CH); Baumgartner, Gerard, CH-6010 Kriens (CH)
(74) Vertreter: Hilti Aktiengesellschaft Corporate Intellectual Property

(57) **Zusammenfassung**

Vorrichtung zur Fernbetätigung eines Handwerkzeugs, mit einer ersten und einer zweiten Halbschale sowie einer Betätigungseinrichtung zur Betätigung eines Auslöseschalters des Handwerkzeugs, wobei zur Aufnahme des Handwerkzeugs zwischen der ersten und der zweiten Halbschale die zweite Halbschale relativ zur ersten Halbschale um eine Schwenkachse verschwenkbar ist.

## Beschreibung

Die vorliegende Erfindung betrifft eine Vorrichtung zur Fernbetätigung eines Handwerkzeugs. Derartige Vorrichtungen werden beispielsweise bei der Überkopfmontage mit handgeführten Setzgeräten an hohen Decken verwendet, wo ansonsten nur ein Arbeiten mittels Arbeitsbühnen oder Leitern möglich wäre. Die mit der Vorrichtung verwendbaren Setzgeräte werden üblicherweise mit festen, gasförmigen oder flüssigen Brennstoffen oder auch mit Druck- oder Pressluft oder elektrisch betrieben.

Aus der EP 1 486 294 B1 ist ein Verlängerungsstiel zum Betätigen eines Handwerkzeugs bekannt, welcher einen aus zwei Teilen bestehenden Bügel mit Klauen sowie Spreiz-Zugstangen aufweist. Zur Befestigung wird das Handwerkzeug zwischen den Klauen und den Spreiz-Zugstangen eingeklemmt, indem die zwei Teile des Bügels ineinandergeschoben und mittels einer Befestigungsmuffe gehalten werden.

Die Aufgabe der vorliegenden Erfindung liegt darin, eine Vorrichtung zur Fernbetätigung eines Handwerkzeugs bereitzustellen, die auf einfache Art mit dem Handwerkzeug verbunden werden kann.

Die Aufgabe wird gelöst durch eine Vorrichtung zur Fernbetätigung eines Handwerkzeugs, mit einer ersten und einer zweiten Halbschale sowie einer Betätigungseinrichtung zur Betätigung eines Auslöseschalters des Handwerkzeugs, wobei zur Aufnahme des Handwerkzeugs zwischen der ersten und der zweiten Halbschale die zweite Halbschale relativ zur ersten Halbschale um eine Schwenkachse verschwenkbar ist. Hierdurch ist es möglich, das Handwerkzeug in eine der beiden Halbschalen einzulegen und die Vorrichtung mit dem darin aufgenommenen Handwerkzeug durch eine Schwenkbewegung zu schliessen.

Eine bevorzugte Ausgestaltung ist dadurch gekennzeichnet, dass die erste und die zweite Halbschale über ein Scharnier dauerhaft miteinander verbunden sind. Das Scharnier definiert dann bevorzugt die Schwenkachse.

Eine bevorzugte Ausgestaltung ist dadurch gekennzeichnet, dass die erste Halbschale eine Öse und die zweite Halbschale einen Haken aufweisen, wobei der Haken zur Bildung eines vorübergehenden Scharniers in die Öse einführbar ist. Die Haken-Öse-Verbindung definiert dann bevorzugt die Schwenkachse.

Eine bevorzugte Ausgestaltung ist gekennzeichnet durch einen auf einer der Schwenkachse entgegengesetzten Seite eines zwischen der ersten und der zweiten Halbschale aufgenommenen Handwerkzeugs angeordneten lösbaren Verschluss zur vorübergehenden Fixierung der zweiten Halbschale gegenüber der ersten Halbschale. Bevorzugt wird das Handwerkzeug durch ein Verschliessen des Verschlusses zwischen der ersten und der zweiten Halbschale eingespannt. Bevorzugt weist der Verschluss eine Schraubverbindung, eine Schnappverbindung, einen Schieberiegel, einen Drehriegel und/oder einen Kniehebelverschluss aufweist. Besonders bevorzugt weist die Vorrichtung, insbesondere der Verschluss, eine Verliersicherung für ein oder mehrere bewegliche Teile des Verschlusses, beispielsweise eine Schraube einer Schraubverbindung oder ein Riegelelement eines Schiebe- oder Drehriegels, auf.

Eine bevorzugte Ausgestaltung ist gekennzeichnet durch ein Griffelement mit einem Fernauslöser zur Betätigung durch einen Benutzer sowie einer Übertragungseinrichtung zur Übertragung einer Betätigung des Fernauslösers auf die Betätigungseinrichtung, um den Auslöseschalter des Handwerkzeugs zu betätigen. Bevorzugt weist das Griffelement eine Stange auf.

Eine bevorzugte Ausgestaltung ist dadurch gekennzeichnet, dass das Griffelement fest mit der ersten Halbschale verbunden ist. Bevorzugt ist das Griffelement in die erste Halbschale eingeklebt, eingeschraubt und/oder eingespritzt.

Eine bevorzugte Ausgestaltung ist dadurch gekennzeichnet, dass das Griffelement zusammen mit dem Handwerkzeug zwischen der ersten und der zweiten Halbschale aufnehmbar ist. Bevorzugt wird das Griffelement zwischen der ersten und der zweiten Halbschale eingespannt.

In den Zeichnungen ist die Erfindung in einem Ausführungsbeispiel dargestellt. Es zeigen:
- Fig. 1: eine geöffnete Vorrichtung zur Fernbetätigung mit einem eingelegten Handwerkzeug,
- Fig. 2: eine geschlossene Vorrichtung zur Fernbetätigung mit darin aufgenommenem Handwerkzeug in Schrägansicht, und
- Fig. 3: eine geschlossene Vorrichtung zur Fernbetätigung mit darin aufgenommenem Handwerkzeug in Aufsicht.

In Fig. 1 ist eine Vorrichtung 10 zur Fernbetätigung eines Handwerkzeugs 20 mit einem Auslöseschalter 30 dargestellt. Die Vorrichtung 10 weist eine erste Halbschale 40 und eine zweite Halbschale 50 auf, welche vorzugsweise zumindest teilweise aus Kunststoff bestehen. Weiterhin weist die Vorrichtung 10 eine Betätigungseinrichtung zur Betätigung des Auslöseschalters 30 auf, von welcher ein Betätigungselement 60 gezeigt ist, welches unmittelbar gegenüber dem Auslöseschalter 30 angeordnet ist. Die erste Halbschale 40 und die zweite Halbschale 50 sind über zwei Scharniere 70 dauerhaft miteinander verbunden, welche eine Schwenkachse 80 definieren.

Weiterhin weist die Vorrichtung 10 einen lösbaren Verschluss auf, welcher bei geschlossener Vorrichtung 10 auf einer der Schwenkachse 80 entgegengesetzten Seite des Handwerkzeugs 20 angeordnet ist. Der Verschluss wird von einer Schraubverbindung gebildet, welche zwei Schrauben 150 an der zweiten Halbschale 50 und zwei entsprechende Gewindebohrungen 140 an der ersten Halbschale 40 umfasst, wobei die Schrauben 150 durch nicht näher gezeigte Verliersicherungen an der zweiten Halbschale 50 gehalten sind.

Weiterhin weist die Vorrichtung 10 ein stangenförmiges Griffelement 90 mit einem nicht gezeigten Fernauslöser zur Betätigung durch einen Benutzer sowie einer Übertragungseinrichtung zur Übertragung einer Betätigung des Fernauslösers auf die Betätigungseinrichtung, um den Auslöseschalter 30 mittels des Betätigungselements 60 zu betätigen. Das Griffelement besteht zumindest teilweise aus Metall und ist in die erste Halbschale eingespritzt.

Um das Handwerkzeug 20 gegenüber der Vorrichtung 10 zu fixieren, wird die zweite Halbschale 50 gegenüber der ersten Halbschale 40 um die Schwenkachse 80 verschwenkt, so dass das Handwerkzeug 20 in der geschlossenen Vorrichtung 10 aufgenommen ist, wie in Fig. 2 sowie Fig. 3 dargestellt. Durch Festziehen der Schrauben 150 in den Gewindebohrungen 140 wird das Handwerkzeug 20 schliesslich zwischen der ersten Halbschale 40 und der zweiten Halbschale 50 eingespannt. Hierdurch ist das Handwerkzeug 20 sicher und unbeweglich in der Vorrichtung 10 gehalten, ohne ein Gehäuse des Handwerkzeugs 20 zu verletzen. Damit gegebenenfalls eine Anzeige an dem Handwerkzeug 20 sichtbar bleibt, ist die zweite Halbschale 50 mit einem durch eine Aussparung gebildeten Sichtfenster 100 versehen.

Die Erfindung wurde am Beispiel einer Vorrichtung zur Fernbetätigung eines Handwerkzeugs dargestellt. Es wird jedoch darauf hingewiesen, dass die Erfindung auch für andere Zwecke geeignet ist.

## Patentansprüche

1. Vorrichtung zur Fernbetätigung eines Handwerkzeugs, mit einer ersten und einer zweiten Halbschale sowie einer Betätigungseinrichtung zur Betätigung eines Auslöseschalters des Handwerkzeugs, wobei zur Aufnahme des Handwerkzeugs zwischen der ersten und der zweiten Halbschale die zweite Halbschale relativ zur ersten Halbschale um eine Schwenkachse verschwenkbar ist.

2. Vorrichtung nach Anspruch 1, wobei die erste und die zweite Halbschale über ein Scharnier dauerhaft miteinander verbunden sind.

3. Vorrichtung nach einem der vorhergehenden Ansprüche, wobei die erste Halbschale eine Öse und die zweite Halbschale einen Haken aufweisen, wobei der Haken zur Bildung eines vorübergehenden Scharniers in die Öse einführbar ist.

4. Vorrichtung nach einem der vorhergehenden Ansprüche, weiterhin aufweisend einen auf einer der Schwenkachse entgegengesetzten Seite eines zwischen der ersten und der zweiten Halbschale aufgenommenen Handwerkzeugs angeordneten lösbaren Verschluss zur vorübergehenden Fixierung der zweiten Halbschale gegenüber der ersten Halbschale.

5. Vorrichtung nach Anspruch 4, wobei der Verschluss eine Schraubverbindung, eine Schnappverbindung, einen Schieberiegel, einen Drehriegel und/oder einen Kniehebelverschluss aufweist.

6. Vorrichtung nach einem der vorhergehenden Ansprüche, wobei das Handwerkzeug zwischen der ersten und der zweiten Halbschale einspannbar ist, insbesondere durch Schliessen des Verschlusses.

7. Vorrichtung nach einem der vorhergehenden Ansprüche, weiterhin aufweisend ein Griffelement mit einem Fernauslöser zur Betätigung durch einen Benutzer sowie einer Übertragungseinrichtung zur Übertragung einer Betätigung des Fernauslösers auf die Betätigungseinrichtung, um den Auslöseschalter des Handwerkzeugs zu betätigen.

8. Vorrichtung nach Anspruch 7, wobei das Griffelement fest mit der ersten Halbschale verbunden ist.

9. Vorrichtung nach einem der vorhergehenden Ansprüche 7 oder 8, wobei das Griffelement zusammen mit dem Handwerkzeug zwischen der ersten und der zweiten Halbschale aufnehmbar, insbesondere einspannbar, ist.

10. Vorrichtung nach einem der vorhergehenden Ansprüche 7 bis 9, wobei das Griffelement eine Stange aufweist.
